# EUROPÄISCHE PATENTSCHRIFT

(11) **EP 0 708 816 B1**
(45) Veröffentlichungstag und Bekanntmachung des Hinweises auf die Patenterteilung: **14.10.1998**
(21) Anmeldenummer: 94901884.0
(22) Anmeldetag: 26.11.1993
(51) Int. Cl.: C11D 1/825, C11D 3/20

(54) **Verwendung von Ethermischungen in Klarspühlmitteln**
Use of mixed ethers in rinsing agents
Utilisation de mélanges d'éthers dans des formulation d'agents de rinçage

(30) Priorität: 12.07.1993 DE 4323252
(43) Veröffentlichungstag der Anmeldung: 01.05.1996
(73) Patentinhaber: Henkel Kommanditgesellschaft auf Aktien, 40191 Düsseldorf (DE)
(72) Erfinder: HÄRER, Jürgen, D-40597 Düsseldorf (DE); JESCHKE, Peter, D-41468 Neuss (DE); SCHMID, Karl, D-40822 Mettmann (DE); KOREN, Karin, D-40227 Düsseldorf (DE)
(86) Internationale Anmeldenummer: EP9303317
(87) Internationale Veröffentlichungsnummer: WO9502668

(56) Entgegenhaltungen:
- EP-A- 0 197 434
- EP-A- 0 254 208
- EP-A- 0 343 503
- EP-A- 0 379 256
- DE-A- 3 928 600
- DE-A- 4 243 643

## Beschreibung

### Gebiet der Erfindung

Die Erfindung betrifft neue Mittel für die maschinelle Reinigung harter Oberflächen, insbesondere Klarspülmittel, enthaltend Mischether und spezielle Fettalkoholpolyglycolether sowie die Verwendung dieser Mischungen zur Herstellung der genannten Mittel.

### Stand der Technik

Marktübliche Klarspülmittel stellen Gemische aus schwachschäumenden Fettalkoholpolyethylen/polypropylenglycolethern, Lösungsvermittlern (z. B. Cumolsulfonat), organischen Säuren (z.B. Citronensäure) und Lösungsmitteln (z.B. Ethanol) dar. Die Aufgabe dieser Mittel besteht darin, die Grenzflächenspannung des Wassers so zu beeinflussen, daß es in einem möglichst dünnen, zusammenhängenden Film vom Spülgut ablaufen kann, so daß beim anschließenden Trocknungsvorgang keine Wassertropfen, Streifen oder Filme zurückbleiben. Eine Übersicht über die Zusammensetzung von Klarspülern und Methoden zur Leistungsüberprüfung findet sich von W.Schirmer et al. in Tens. Surf. Det. 28, 313 (1991).

Bei der Verwendung moderner phosphatfreier und niederalkalischer Reiniger für das maschinelle Geschirrspülen kann es ferner zur Bildung von Kalk- bzw. Silicatbelägen auf dem Spülgut und im Maschineninnenraum kommen kann, da das Calciumbindevermögen dieser Reiniger geringer ist, als das der klassischen phosphathaltigen Produkte. Störende Kalk- bzw. Silicatbeläge treten insbesondere dann auf, wenn das Spülwasser der Geschirrspülmaschine nicht oder nicht ausreichend enthärtet wird und eine Wasserhärte von 4°d überschritten wird. In solchen Fällen lassen sich Kalk- bzw. Silicatbeläge wirksam vermeiden, wenn über den Klarspüler Citronensäure in den Klarspülgang dosiert wird. Da jedoch die normalerweise während des Klarspülgangs zugegebenen Klarspülermengen mit 3 ml - 6 ml sehr gering sind, muß zur Erreichung einer ausreichenden Säure- bzw. Komplexierkapazität der Citronensäuregehalt in Klarspülerformulierungen, die eine effektive Belagsinhibierung gewährleisten sollen, relativ hoch sein. Solche hohen Citronensäuregehalte unterstützen die Wirkung der Phosphatersatzstoffe und gewährleisten fleckenloses Geschirr.

Aus der EP-B1 0 197 434 (Henkel) sind Klarspüler bekannt, die als Tenside Mischether enthalten. In der Geschirrspülmaschine wird eine Vielzahl unterschiedlicher Materialien (Glas, Metall, Silber, Kunststoff, Porzellan) gereinigt. Diese Materialvielfalt muß im Klarspülgang möglichst gut benetzt werden. Klarspülerformulierungen, die als Tensidkomponente ausschließlich Mischether enthalten, erfüllen diese Anforderungen nicht oder nur in geringem Umfang, so daß der Klarspül- bzw. Trocknungseffekt insbesondere bei Kunststoffoberflächen nicht zufriedenstellend ist.

Für den Einsatz in Reinigungsmitteln, also auch in Klarspülerformulierungen, kommen ferner heute nur noch Rezepturbestandteile in Frage, die biologisch vollständig abbaubar und toxikologisch unbedenklich sind. Ein besonderes Interesse kommt dabei lösungsmittelfreien Produkten zu.

Die Aufgabe der vorliegenden Erfindung hat somit darin bestanden, neue ökologische und toxikologisch einwandfreie Formulierungen bereitzustellen, die bezüglich der anwendungstechnischen Eigenschaften gleiche Resultate liefern, wie marktgängige Reinigungsmittel und die vorstehend genannten Nachteile nicht aufweisen.

### Beschreibung der Erfindung

Gegenstand der Erfindung ist die Verwendung von Mischungen, enthaltend
a) Mischether der Formel (I), in der R¹ für einen linearen Alkyl- rest mit 12 bis 18 Kohlenstoffatomen, R² für einen n-Butyltert m1 für 0 oder Zahlen von 1 bis 2 und n1 für Zahlen von 5 bis 10 steht, und
b) Fettalkoholpolypropylenglycol/polyethylenglycolether der Formel (II), in der R³ für einen linearen Alkyl- rest mit 12 bis 14 Kohlenstoffatomen, m2 für 0 oder Zahlen von 1 bis 3 und n2 für Zahlen von 2 bis 5 steht,
im Gewichtsverhältnis 10:90 bis 80:20 zur Herstellung von Klarspülmitteln

Überraschenderweise wurde gefunden, daß Reinigungsmittel, insbesondere Klarspüler mit einem Gehalt an Mischethern und Fettalkoholpolypropylen/polyethylenglycolethern nicht nur eine hohe ökotoxikologische Verträglichkeit aufweisen, sondern die Anforderungen an ein Markenprodukt auch im Hinblick auf die anwendungstechnischen Eigenschaften voll erfüllen.

Ein weiterer Vorteil, der sich vorzugsweise auf Klarspüler bezieht, besteht darin, daß zur Herstellung ihrer homogenen, niedrigviskosen und daher leicht zu dosierenden Lösungen keine weiteren, meist inerten und daher für die Trocknung und den Klarspüleffekt uneffektiven Lösungsvermittler wie z. B. Natriumcumolsulfonat, Ethanol oder Glucosesirup benötigt werden, es sei denn, sie werden in geringen Mengen für die Einarbeitung von Farb- und/oder Duftstoffen erforderlich.

### Mischether

Unter Mischethern sind bekannte endgruppenverschlossene Fettalkoholpolyglycolether zu verstehen, die man nach einschlägigen Methoden der präparativen organischen Chemie erhalten kann. Vorzugsweise werden Fettalkoholpolyglycolether in Gegenwart von Basen mit Alkylhalogeniden, insbesondere Butyl- oder Benzylchlorid umgesetzt. Typische Beispiele sind Mischether der Formel (I), in der R¹ für einen technischen C_{12/18}-bzw. C_{12/14}-Kokosalkylrest, ml für 0, nl für 5 bis 10 und R² für eine Butylgruppe steht (Dehypon^{(R)} LS-54, LS-104, LT-54, LS-104, Henkel KGaA, Düsseldorf/FRG). Die Verwendung von butyl- bzw. benzylgruppenverschlossenen Mischethern ist aus anwendungstechnischen Gründen besonders bevorzugt.

### Fettalkoholpolypropylen/polyethylenglycolether

Bei den Polyglycolethern, die die Komponente b) bilden, handelt es sich um bekannte nichtionische Tenside, die man durch Anlagerung von zunächst Propylenoxid und dann Ethylenoxid bzw. ausschließlich Ethylenoxid an Fettalkohole erhält. Typische Beispiele sind Polyglycolether der Formel (II), in der R³ für einen Alkylrest mit 12 bis 14 Kohlenstoffatomen, m2 für 0 oder 1 und n2 für Zahlen von 2 bis 5 steht (Dehydol^{(R)} LS-2, LS-4, LS-5, Fa.Henkel KGaA, Düsseldorf/FRG). Vorzugsweise können die Polyglycolether eine eingeengte Homologenverteilung aufweisen; in diesen Fällen werden Formulierungen mit besonders vorteilhaften physikalischen Eigenschaften erhalten.

Die erfindungsgemäßen Mittel können die Komponenten a) und b) im Gewichtsverhältnis 10 : 90 bis 80 : 20, vorzugsweise 30 : 70 bis 70 : 30 und insbesondere 30 : 70 bis 40 : 60 enthalten.

### Tenside, Hilfs- und Zusatzstoffe

Als weitere Tenside können die erfindungsgemäßen Mittel nichtionische Stoffe vom Typ der Alkyloligoglucoside und/oder Fettsäure-N-alkylglucamide enthalten. Als wichtigste Zusatzstoffe kommen ein- und mehrwertige Carbonsäuren, vorzugsweise Hydroxycarbonsäuren in Betracht. Typische Beispiele sind Äpfelsäure (Monohydroxybernsteinsäure), Weinsäure (Dihydroxybernsteinsäure); gesättigte aliphatische Dicarbonsäuren wie Oxalsäure, Malonsäure, Bernsteinsäure, Glutarsäure, Adipinsäure; Gluconsäure (Hexan-Pentahydroxy-1- Carbonsäure), vorzugsweise jedoch wasserfreie Citronensäure. Sie können in Mengen von etwa 1 bis 50, vorzugsweise von etwa 1 bis 30 Gew.-% eingesetzt werden. Als weitere Zusatzstoffe kommen vor allem Farb- und Duftstoffe in Frage.

### Klarspüler-Formulierungen

Typische Formulierungen der erfindungsgemäßen Mittel, sofern es sich dabei um Klarspüler handelt, können beispielsweise folgende Zusammensetzung aufweisen (ad 100 Gew.-% Wasser):

| | |
|---|---|
| 0,5 bis 20 Gew.-% | Mischether, |
| 0,5 bis 20 Gew.-% | Fettalkoholpolypropylenglycol/ polyethylenglycolether und |
| 1 bis 50 Gew.-% | Carbonsäuren. |

Besonders vorteilhaft sind Rezepturen enthaltend

| | |
|---|---|
| 3 bis 10 Gew.-% | Mischether |
| 3 bis 10 Gew.-% | Fettalkoholpolyethylenglycolether und |
| 1 bis 30 Gew.-% | Citronensäure. |

### Gewerbliche Anwendbarkeit

Die erfindungsgemäßen Mittel enthalten ökotoxikologisch besonders verträgliche Inhaltsstoffe, lassen sich lösungsmittelfrei formulieren und zeigen ein ausgezeichnetes Netzvermögen gegenüber unterschiedlichsten Materialien.

Ein weiterer Gegenstand der Erfindung betrifft daher die Verwendung von Mischungen aus Mischethern und Fettalkoholpolypropylenglycol/polyethylenglycolethern zur Herstellung von Mitteln für die Reinigung harter Oberflächen, insbesondere Geschirr, in denen sie in Mengen von 0,5 bis 20, vorzugsweise 1 bis 10 Gew.-% - bezogen auf die Mittel - enthalten sein können. Typische Beispiele hierfür sind vor allem Klarspüler, Allzweckreiniger, Hygienereiniger, Flaschenreiniger sowie generell Mittel, in denen üblicherweise schaumarme Tenside Anwendung finden.

Die folgenden Beispiele sollen den Gegenstand der Erfindung näher erläutern, ohne ihn darauf einzuschränken.

### Beispiele

### I. Eingesetzte Tenside

A1) C_{12/14}-Kokosfettalkohol-5 EO-butylether Dehypon^{(R)} LS-54
A2) C_{12/14}-Kokosfettalkohol-10 EO-butylether Dehypon^{(R)} LS-104
A3) C_{12/18}-Kokosfettalkohol-10 EO-butylether

B1) C_{12/14}-Kokosfettalkohol-2 EO-Addukt Dehydol^{(R)} LS-2
B2) C_{12/14}-Kokosfettalkohol-4 EO-Addukt Dehydol^{(R)} LS-4
B3) C_{12/14}-Kokosfettalkohol-5 EO-Addukt Dehydol^{(R)} LS-5
B5) 2-Ethylhexylalkohol-2 EO-Addukt
B6) C_{12/14}-Kokosfettalkohol-3 EO-Addukt-NRE*
C1) C_{12/14}-Kokosfettalkohol-5EO-4PO-Addukt Dehydol^{(R)} LS-54
C2) C_{12/14}-Kokosfettalkohol-4EO-5PO-Addukt Dehydol^{(R)} LS-45

*) NRE - narrow range ethoxylat (eingeengte Homologenverteilung

Alle Tenside sind Verkaufsprodukte der Henkel KGaA, Düsseldorf/FRG. Die Komponenten A und B sind erfindungsgemäß, die Komponenten C wurden zu Vergleichszwecken eingesetzt.

### II. Anwendungstechnische Prüfung der Klarspüler

Die Zusammensetzung der Tensidkomponente der getesteten Klarspülerrezepturen ist in Tab.1 widergegeben. Die Mischungen M1 bis M6 sind erfindungsgemäß, die Mischungen M7 bis M10 dienen dem Vergleich.

**Tab.1:**

| Klarspüler Tensidzusammensetzung Prozentangaben als Gew.-% | | | | | | | | | |
|---|---|---|---|---|---|---|---|---|---|
| M | A1 % | A2 % | A3 % | B1 % | B2 % | B3 % | B4 % | B5 % | B6 % |
| M1 | | 30 | | | 70 | | | | |
| M2 | | 50 | | 20 | 30 | | | | |
| M5 | | 50 | | 40 | | | | 10 | |
| M6 | | | 35 | | | | | | 65 |

| M | A1 % | A2 % | B1 % | B2 % | B3 % | B4 % | B5 % | C1 % | C2 % |
|---|---|---|---|---|---|---|---|---|---|
| M7 | | | | | | | | 100 | |
| M8 | | | | | | | | | 100 |
| M9 | | 100 | | | | | | | |
| M10 | | 30 | | | | | | 70 | |

Legende: M = Mischung

### a) Schaumverhalten der Tensidmischungen

Zur Bestimmung des Schaumverhaltens der Tensidmischungen wurden 2 Eier (ca. 100 bis 110 g) in einem elektrischen Mixgerät im Verhältnis 1:1 mit Wasser von 16°d verdünnt und 2 min verrührt. 100 g der resultierenden Emulsion wurden dann in einem doppelwandigen Meßzylinder von 2000 ml auf 500 ml mit Wasser von 16°d aufgefüllt und auf 50°C temperiert. Nach Erreichen der Prüftemperatur wurden dieser Mischung 20 g der Tensidmischungen M1 bis M9 zugesetzt. Mit Hilfe einer Labor-Schlauchpumpe wurde die Lösung mit einem Glasrohr vom Boden des Meßzylinders angesaugt. Die Rückführung erfolgte über ein zweites Rohr, dessen unteres Ende in der Höhe der 2000-ml-Markierung des Meßzylinders endete. Die Flüssigkeit wurde mit einer Geschwindigkeit von 4 l/min umgepumpt. Nach 5, 10, 20 und 30 min wurde das Volumen aus dem entstandenen Schaum und der Flüssigkeit abgelesen. Die Ergebnisse sind in Tab.2 zusammengefaßt:

**Tab.2:**

| Schaumverhalten der Tensidmischungen | | | | |
|---|---|---|---|---|
| Mischung | Volumen in ml nach min | | | |
| | 5 | 10 | 20 | 30 |
| M1 | 750 | 850 | 1030 | 1060 |
| M2 | 720 | 825 | 1000 | 1020 |
| M5 | 600 | 750 | 1020 | 1040 |
| M6 | 700 | 840 | 900 | 1000 |
| M7 | 760 | 900 | 1100 | 1120 |
| M8 | 600 | 700 | 1040 | 1060 |
| M9 | 600 | 700 | 900 | 1000 |
| M10 | 750 | 920 | 1100 | 1120 |

### b) Schaumverhalten der Klarspülerrezepturen

Die Schaumentwicklung des Klarspülers wurde mit Hilfe eines Umwälzdruck-Meßgeräts ermittelt. Der Klarspüler (3 ml) wurde hierbei im Klarspülgang bei 50 °C von Hand dosiert. Dabei bedeuten:
0 Punkte = keine Schaumentwicklung
1 Punkt = schwache Schaumentwicklung
2 Punkte = mittlere Schaumentwicklung (noch akzeptabel)
3 Punkte = starke Schaumentwicklung

### c) Trocknung:

15 Minuten nach Beendigung des Spülprogramms wurde die Tür der Geschirrspülmaschine vollständig geöffnet. Nach 5 Minuten wurde die Trocknung durch Auszählen der Resttropfen auf den unten aufgeführten Geschirrteilen bestimmt. Bewertung:
0 Punkte = mehr als 5 Tropfen
1 Punkt = 5 Tropfen
2 Punkte = 4 Tropfen
3 Punkte = 3 Tropfen
4 Punkte = 2 Tropfen
5 Punkte = 1 Tropfen
6 Punkte = 0 Tropfen (optimale Trocknung)

### d) Klarspüleffekt:

Nach Beurteilung der Trocknung wurden die Geschirrteile außerhalb der Geschirrspülmaschine 30 Minuten zum Abkühlen abgestellt und dann unter Beleuchtung in einem schwarzen Kasten visuell abgemustert. Beurteilt wurden die auf dem Geschirr und Besteck verbliebenen eingetrockneten Resttropfen, Schlieren, Beläge, trüben Filme usw. Bewertung:
0 Punkte = schlechter Klarspüleffekt
8 Punkte = optimaler Klarspüleffekt

e) Für die Leistungsprüfungen c) und d) wurden die Versuche in der Geschirrspülmaschine Bauknecht GSF 1162 mit enthärtetem Wasser durchgeführt. Dazu wurde das 65°C Normalprogramm gewählt. Im Reinigungsgang wurden 40 ml Somat^{(R)} Reiniger (Henkel) dosiert. Die Klarspülermenge betrug 3 ml und wurde von Hand bei 50°C im Klarspülgang dosiert. Die Salzbelastung des Wassers lag zwischen 600 und 700 mg/l. Pro Klarspülerrezeptur wurden 3 Spülgänge durchgeführt. Zur Beurteilung der Trocknung sowie des Klarspüleffekts wurden folgende Geschirrteile eingesetzt:
o Gläser "Neckar-Becher" (Fa. Schott-Zwiesel), 6 Stück
o Edelstahlmesser "Brasilia" (Fa. WMF), 3 Stück
o weiße Prozellan-Eßteller (Fa. Arzberg), 3 Stück
o rote Kunststoffteller "Valon-Eßteller" (Fa. Haßmann), 3 Stück

### Beispiele 1 bis 5, Vergleichsbeispiele V1 bis V4:

**Tab.3:**

| Klarspüler-Testergebnisse Prozentangaben als Gew.-% ad 100 Gew.-% Wasser | | | | | | | |
|---|---|---|---|---|---|---|---|
| Bsp. | M | c(Tensid) % | CS % | DS % | St. °C | Aus. | S |
| 1 | M1 | 17,5 | 3,0 | 0,5 | >70 | klar | 0 |
| 2 | M2 | 17,5 | 3,0 | 0,5 | >70 | klar | 0 |
| 3 | M5 | 17,5 | 3,0 | 0,5 | >70 | klar | 0 |
| V1 | M6 | 17,5 | 3,0 | 0,5 | >75 | klar | 1 |
| V2 | M7 | 17,5 | 3,0 | 0,5 | >75 | klar | 1 |
| V3 | M8 | 17,5 | 3,0 | 0,5 | >75 | klar | 1 |
| V4 | M9 | 17,5 | 3,0 | 0,5 | >75 | klar | 1 |

### Beispiele 6 bis 10, Vergleichsbeispiele V5 bis V9:

**Tab.4:**

| Trocknung der Geschirrteile/Klarspüleffekt | | | | | | | | | |
|---|---|---|---|---|---|---|---|---|---|
| Bsp. | M. | Gläser | | Messer | | Porzellan | | Kunstst. | |
| | | T | KSE | T | KSE | T | KSE | T | KSE |
| 4 | M1 | 3,7 | 6,2 | 4,1 | 3,0 | 5,0 | 6,3 | 4,0 | 5,3 |
| 5 | M2 | 3,5 | 6,1 | 4,2 | 2,9 | 5,1 | 6,3 | 3,9 | 5,5 |
| 6 | M5 | 3,3 | 6,0 | 4,5 | 3,1 | 4,8 | 6,3 | 4,0 | 5,3 |
| V5 | * | 4,8 | 6,0 | 4,8 | 6,6 | 5,0 | 8,0 | 5,0 | 6,8 |
| V6 | M6 | 2,7 | 5,7 | 4,1 | 2,0 | 4,9 | 6,0 | 4,0 | 5,3 |
| V7 | M7 | 2,5 | 5,8 | 4,2 | 1,9 | 4,0 | 6,0 | 4,0 | 5,1 |
| V8 | M8 | 1,3 | 5,3 | 2,3 | 1,7 | 4,0 | 4,3 | 2,7 | 4,5 |
| V9 | M9 | 2,4 | 5,8 | 4,4 | 2,2 | 4,9 | 6,4 | 4,1 | 5,1 |

Legende: T = Trocknung
KSE = Klarspüleffekt
* = Marktgängiger Klarspüler

## Patentansprüche

1. Verwendung von Mischungen, enthaltend
a) Mischether der Formel (**I**), in der R¹ für einen linearen Alkylrest mit 12 bis 18 Kohlenstoffatomen, R² für einen n-Butylrest, ml für 0 oder Zahlen von 1 bis 2 und nl für Zahlen von 5 bis 10 steht, und
b) Fettalkoholpolypropylenglycol/polyethylenglycolether der Formel (**II**), in der R³ für einen linearen Alkylrest mit 12 bis 14 Kohlenstoffatomen, m2 für 0 oder Zahlen von 1 bis 3 und n2 für Zahlen von 2 bis 5 steht,
im Gewichtsverhältnis 10 : 90 bis 80 : 20 zur Herstellung von Klarspülmitteln.

## Claims

1. The use of mixtures containing
a) mixed ethers corresponding to formula (**I**): in which R¹ is a linear alkyl group containing 12 to 18 carbon atoms, R² is an n-butyl group, m1 has a value of 0 or 1 to 2 and n1 has a value of 5 to 10, and
b) fatty alcohol polypropylene glycol/polyethylene glycol ethers corresponding to formula (**II**): in which R³ is a linear alkyl group containing 12 to 14 carbon atoms, m2 has a value of 0 or 1 to 3 and n2 has a value of 2 to 5,
in a ratio by weight of 10:90 to 80:20 for the production of rinse aids.

## Revendications

1. Utilisation de mélanges contenant
a) des éthers mixtes de la formule (I), dans laquelle R¹ représente un radical alkyle linéaire, comportant 12 à 18 atomes de carbone, R² correspond à un radical n-butyle, m1 est égal à zéro ou à un nombre de 1 à 2, et n1 représente un nombre de 5 à 10, et
b) des polypropylèneglycoléthers/polyéthylèneglycoléthers d'alcools gras de la formule (II), dans laquelle R³ représente un radical alkyle linéaire comportant 12 à 14 atomes de carbone, m2 est égal à 0 ou à un nombre de 1 à 3, et n2 représente un nombre de 2 à 5,
dans un rapport pondéral de 10:90 à 80:20, pour la production d'agents de rinçage.
